# EUROPÄISCHE PATENTSCHRIFT

(11) **EP 0 846 918 B1**
(45) Veröffentlichungstag und Bekanntmachung des Hinweises auf die Patenterteilung: **21.07.2004**
(21) Anmeldenummer: 97121063.8
(22) Anmeldetag: 01.12.1997
(51) Int. Cl.: F23G 5/20

(54) **Verfahren zum Verbrennen von Brenngut in einem Drehrohrofen und Drehrohrofen zur Durchführung des Verfahrens**
Method for the combustion of fuel in a rotary furnace and rotary furnace for carrying out the method
Methode pour la combustion de combustible dans un four tournant et four tournant pour la mise en oeuvre de ce procédé

(30) Priorität: 06.12.1996 DE 19650785
(43) Veröffentlichungstag der Anmeldung: 10.06.1998
(73) Patentinhaber: Degussa AG, 40474 Düsseldorf (DE)
(72) Erfinder: Juszak, Klaus, Dr., 46286 Dorsten (DE); Hiller, Rudolf, 48249 Dülmen (DE); Schäfers, Walter, Dr., 51674 Wiehl (DE); Rubbert, Hans-Peter, 51674 Wiehl (DE)
(74) Vertreter: Radünz, Ingo, Dipl.-Ing.

(56) Entgegenhaltungen:
- EP-A- 0 353 491
- EP-A- 0 579 987
- CH-A- 522 174
- DE-A- 1 451 491
- DE-A- 1 451 500
- PATENT ABSTRACTS OF JAPAN vol. 017, no. 671 (M-1525), 10. Dezember 1993 & JP 05 223228 A (HITACHI ZOSEN CORP), 31. August 1993

## Beschreibung

Die Erfindung betrifft ein Verfahren zum Verbrennen von Brenngut in einem Drehrohrofen mit einer feststehenden Stirnwand und einem unter Ausbildung eines Ringspaltes zur Stirnwand drehbaren Drehrohr, bei dem durch die Stirnwand das Brenngut und mindestens ein Hauptstrom an verdrallter Verbrennungsluft und ein Teilstrom an Verbrennungsluft zugeführt werden.

Aus der EP 353 491 A ist ein Verfahren bekannt, bei dem in der Stirnwand eine Einfüllvorrichtung für feste Abfälle und Fässer angeordnet ist. Durch die Stirnwand führen weiterhin Brenner und Lanzen für die Einführung von flüssigen, brennbaren Stoffen, Schlamm oder Polymerabfällen, sowie bei Bedarf für die Einführung von Stützbrennstoff. Weiterhin wird die Stirnwand von Luftdüsen zur Einleitung primärer Verbrennungsluft durchsetzt.

Es gehört weiterhin zum Wissen des Durchschnittsfachmannes, daß die durch die Stirnwand in mindestens einem kompakten Strahl eingebrachte Primärluft verdrallt werden kann, wobei die Drallrichtung vorzugsweise der Drehrichtung des Drehrohrs entspricht. Bei einem aus der EP 579 987 A bekannten Verfahren dieser Art zur Verbrennung von Brenngut in einem Drehrohrofen kann der Drall des kompakten Strahles der Verbrennungsluft variabel sein. Zusätzlich zu diesem kompakten Hauptstrom der Verbrennungsluft wird ein Teilluftstrom über die Einlaufschurre für das Brenngut eingeblasen, um zu vermeiden, daß aufgewirbelte Partikel in die Einlaufschurre eingetragen werden.

Es ist daher die Aufgabe der vorliegenden Erfindung, ein Verfahren anzugeben, bei dem der Verbrennungsvorgang im Drehrohr einfacher und genauer zu beeinflussen ist.

Diese Aufgabe wird dadurch gelöst, daß zusätzlich zu dem Hauptstrom verdrallter Hauptluft über mindestens ein Segment des Ringspaltes Ringspaltluft zugeführt wird, die das Ringspaltsegment mit Drall durchströmt, der dem Drall der Hauptluft gleichgerichtet oder entgegen gerichtet ist.

Durch die Wahl eines Dralls mit gewünschter Drallrichtung relativ zum Drall der Hauptluft kann die gewünschte genaue Beeinflussung auf einfache Weise erreicht werden.

Bei gegenläufigem Drall von Hauptluft und Ringspaltluft wurde gefunden, daß der Hauptluft- und/oder Ringspaltluftstrom nach dem Eintritt in das Drehrohr zunächst auf beiden Seiten an der Drehrohrwand entlang in den unteren Bereich des Drehrohrs geführt wird. Erst dort treffen die Verbrennungsluftströme zusammen und vermischen sich mit den Brenngutausgasungsprodukten. Auf diese Weise wird weitgehend verhindert, daß aggressive Brenngutausgasungsprodukte in konzentrierter, d. h. unvermischter Form mit der üblicherweise vorhandenen Drehrohrausmauerung in Berührung kommen. Gleichzeitig erfolgt eine Kühlung der in diesem Drehbereich des Drehrohrs thermisch besonders belasteten Drehrohrausmauerung.

Eine besonders einfache Verfahrensführung für die Zuführung der Ringspaltluft wird erreicht, wenn die Ringspaltluft über eine dem Ringspaltsegment vorgeschaltete wenigstens teilringartige Luftvorlage zugeführt wird, der an mindestens zwei Stellen Ringspaltluftteilströme zugeführt werden, die bezogen auf das Ringspaltsegment in Umfangsrichtung beabstandet sind und an denen die Einströmrichtung der Ringspaltteilluftströme in die Luftvorlage verändert werden kann.

Bei dieser Verfahrensführung kann auf einfache Weise in der ringartigen Luftvorlage eine Drehströmung gewünschter Drehrichtung aufgebaut werden, die sich dann entsprechend verdrallt durch das Ringspaltteilsegment in das Drehrohr hinein fortsetzt.

Vorzugsweise werden die beiden Teilströme, die der Luftvorlage zugeführt werden, hinsichtlich ihres Volumenstroms eingestellt.

Es erscheint zweckmäßig, nicht den gesamten Ringspalt mit Ringspaltluft zu beaufschlagen, um keine Ringspaltluft direkt auf das im Bereich des Rohrbodens liegende Brenngut einzuführen. Es wird daher bevorzugt, ein bezogen auf den Rohrboden oberes Ringsegment mit Ringspaltluft zu beaufschlagen.

Die Erfindung richtet sich auch auf einen Drehrohrofen mit einer feststehenden Stirnwand und einem unter Ausbildung eines Ringspalts zur feststehenden Stirnwand angeordneten Drehrohr, bei dem mindestens ein Hauptstrom an verdrallter Verbrennungsluft als Hauptluft durch mindestens eine Öffnung in der Stirnwand sowie Brenngut und ein Teilstrom an Verbrennungsluft dem Drehrohr zuführbar sind.

Bei dem Drehrohrofen ist erfindungsgemäß vorgesehen, daß dem Ringspalt eine Luftvorlage vorgeschaltet ist, in der zusätzlich Verbrennungsluft mit einem Drall relativ zum Drall der Hauptluft beaufschlagbar ist

Dies wird in besonders einfacher Weise dadurch erreicht, daß die Luftvorlage über mindestens zwei bezogen auf den Ringspalt auf Abstand angeordnete Anschlüsse mit Luft beaufschlagbar ist, wobei an den Einströmstellen in die Luftvorlage Stelleinrichtungen für die Einstellung der Einströmrichtung des jeweiligen Luftstroms in die Luftvorlage vorgesehen sind.

Weiterhin ist vorgesehen, daß die Luftvorlage entweder als Ringsegment ausgebildet ist oder als Ringraum, in dem zur Abdeckung des Segments des Ringspaltes ein Abdeckblech angeordnet ist.

Das erfindungsgemäße Verfahren und der erfindungsgemäße Drehrohrofen sollen nun anhand der beigefügten Zeichnung in einer Ausführungsform näher erläutert werden. Es zeigen:
- FIG. 1: Seitenansicht eines Drehrohrofens mit nachgeschalteter Nachbrennkammer,
- FIG. 2: einen schematischen Querschnitt in Blickrichtung der Pfeile II-II in der FIG. 1,
- FIG. 3: einen schematischen Teilschnitt längs der Linie III-III in der FIG. 2 mit abgewandelter Anordnung der Luftzufuhr in die Luftvorlage und
- FIG. 4: ein Schaltschema für die Zufuhr von primärer Verbrennungsluft.

In der FIG. 1 ist eine Drehrohrofenverbrennungsanlage 1 in schematischer Seitenansicht dargestellt, die aus einer feststehenden Stirnwand 2, einem relativ zur Stirnwand drehbaren Drehrohr 3 und einer dem Drehrohr 3 nachgeschalteten feststehenden Nachbrennkammer 4 besteht.

Dem Drehrohr wird im Bereich der Stirnwand das Brenngut B und für die Verbrennung Primärluft P zugeführt, die in Hauptluft H und Ringspaltluft R unterteilt ist. Die Ringspaltluft wird in zwei Teilströmen R1 und R2 zugeführt.

Zur Sicherung des Ausbrandes im Rauchgas RG wird der Nachbrennkammer noch Sekundärluft S zugeführt.

Wie die FIG. 2 und 3 zeigen, dreht sich das auf nicht dargestellte Weise drehbar gelagerte und angetriebene Drehrohr 3 in der Stirnwand unter Ausbildung eines Ringspaltes 5.

In das Innere des Drehrohrs 3 wird das Brenngut über eine eine Öffnung 6 durchsetzende Schurre 7 zugeführt. Der Einfachheit halber sind andere Eintragselemente in den Eintrag anderer flüssiger, brennbarer oder sonstiger Brenngüter, sowie evtl. erforderliche Stützbrenner nicht dargestellt.

Die Hauptluft H wird über einen oberhalb der Schurre sich öffnenden Hauptluftkanal 8 eingeführt, in dem an sich bekannte Drallelemente 9 angeordnet sind. Durch den Pfeil DH wird die Drallrichtung der Hauptluft schematisch dargestellt. Diese ist gleichgerichtet mit der Drehrichtung des Drehrohrs 3, die in der FIG. 2 durch den Pfeil D3 schematisch dargestellt ist.

Gemäß den FIG. 2 und 3 ist in der Stirnwand 2 dem Ringspalt 5 eine ringartige Luftvorlage 10 vorgeschaltet.

Der ringartigen Luftvorlage 10 sind zwei in der Ringebene liegenden Zuströmkammern 11 und 12 zugeordnet, die in Umfangsrichtung der ringartigen Luftvorlage 10 auf Abstand angeordnet sind. Diese können gesondert ausgebildet sein und mit der Luftvorlage in Verbindung stehen (vgl. FIG: 2) oder Teilvolumina des Ringraums 10 selbst sein (vgl. FIG: 3). In diesen Zuströmkammern sind in einer Ebene senkrecht zur Achse der Luftvorlage Zuströmöffnungen 13 und 14 vorgesehen, durch die die Teilströme R1 bzw. R2 der Ringspaltluft in die Luftvorlage eintreten. Den Eintrittsöffnungen 13 und 14 sind in der Luftvorlage Trimmklappen 15 und 16 vorgeschaltet, die sich senkrecht zur Zeichnungsebene der FIG. 2 erstrecken und mittels Achsen 15a bzw. 16a verschwenkbar sind, wobei die Schwenkachse unterhalb der Eintrittsöffnung liegt.

Bei der in der FIG. 2 oben links gezeigten Stellung der Klappe 15 wird der dort eintretende Teilstrom R1 im wesentlichen zu gleichen Teilen nach links in die ringartige Luftvorlage 10 bzw. nach rechts in die Luftvorlage gelenkt. Wenn die Klappe 16 in die in der FIG. 2 oben rechts gezeigte strichpunktierte Stellung verschwenkt wird, tritt der gesamte Teilluftstrom R2 nach links in die Luftvorlage ein. Die Klappen 15 und 16 können bezüglich der Eintrittsöffnungen 13 und 14 jeweils in eine linke, mittige und rechte Lage stufenlos verschwenkt werden, wie dies durch den bei der Achse 16a dargestellten Schwenkpfeil charakteresiert ist.

Wenn sich beide Klappen 15 und 16 in ihrer linken Lage befinden, treten beide Teilströme R1 und R2 nach links in die Luftvorlage ein und bauen in ihr eine Drehströmung gegen Uhrzeigersinn auf. Somit tritt Luft in den Ringspalt 5 ein, die mit einer Drallrichtung DR versehen ist, die der Drallrichtung DH der Hauptluft und dem Drehsinn D3 des Drehlrohrs 3 entgegengerichtet ist. In Abhängigkeit von der Stellung der Klappen 15 und 16 kann somit in der Luftvorlage eine Drallströmung im Uhrzeigersinn oder im Gegenuhrzeigersinn erzeugt werden.

Aus der FIG. 3 ist ersichtlich, daß im Bereich des Rohrbodens der Ringspalt 5 durch ein ringsegmentartiges Abdeckblech 17 in der Luftvorlage 10 abgedeckt ist, so daß in diesem Bereich im wesentlichen keine Ringspaltluft in das Drehrohr eintritt.

In der FIG. 4 ist schließlich ein Schaltschema für die Zufuhr der primären Verbrennungsluft P dargestellt. Die von einem Gebläse 18 herangeförderte Primärluft wird mittels einer einstellbaren Trimmeinrichtung 19 in Hauptluft HL und Ringspaltluft R unterteilt. Die Ringspaltluft R verzweigt sich in zwei Teilströme R1 und R2, wobei die Verteilung der Ringspaltluft R auf die beiden Teilströme durch Trimmklappen 20 und 21 einstellbar ist. Die Drallrichtung der beiden Teilströme wird dann durch die Trimmklappen 15 und 16 bestimmt.

Beispielsweise wird die primäre Verbrennungsluft zu 60 % auf die Hauptluft H und zu 40 % auf die Ringspaltluft R verteilt, wobei die Regelbereiche im Bereich von 70/30 30/70 liegen können.

## Patentansprüche

1. Verfahren zum Verbrennen von Brenngut in einem Drehrohrofen mit einer feststehenden Stirnwand und einem unter Ausbildung eines Ringspaltes zur Stirnwand drehbaren Drehrohr, bei dem durch die Stirnwand das Brenngut und mindestens ein Hauptstrom an verdrallter Verbrennungsluft zugeführt werden und zusätzlich dem Drehrohrofen ein Teilstrom an Verbrennungsluft zugeführt wird, **dadurch gekennzeichnet, daß** der Teilstrom der Verbrennungsluft über mindestens ein Segment des Ringspaltes als Ringspaltluft mit Drall zugeführt wird, wobei die Drallrichtung des Teilstroms verändert werden kann, so daß dieser Drall dem Drall der Hauptluft gleichgerichtet oder entgegen gerichtet ist.

2. Verfahren nach Anspruch 1, **dadurch gekennzeichnet, daß** die Ringspaltluft über eine dem Ringspaltsegment vorgeschaltete wenigstens teilringartige Luftvorlage zugeführt wird, der an mindestens zwei Stellen Ringspaltluftteilströme zugeführt werden, die bezogen auf das Ringspaltsegment in Umfangsrichtung beabstandet sind und an denen die Einströmrichtung der Ringspaltteilluftströme in die Luftvorlage verändert werden kann.

3. Verfahren nach Anspruch 1 oder 2, **dadurch gekennzeichnet, daß** die beiden Teilströme, die der Luftvorlage zugeführt werden, hinsichtlich ihres Volumenstromes eingestellt werden.

4. Verfahren nach mindestens einem der Ansprüche 1 bis 3, **dadurch gekennzeichnet, daß** ein bezogen auf den Rohrboden oberes Ringsegment mit Ringspaltluft beaufschlagt wird.

5. Drehrohrofen mit einer feststehenden Stirnwand (2) und einem unter Ausbildung eines Ringspalts (5) zur feststehenden Stirnwand (2) angeordneten Drehrohr (3), bei dem mindestens ein Hauptstrom an Verbrennungsluft als Hauptluft (H) durch mindestens einen Hauptluftkanal (8) mit darin angeordneten Drallelementen (9) in der Stirnwand (2) sowie Brenngut und ein zusätzlicher Teilstrom an Verbrennungsluft dem Drehrohr zuführbar sind, **dadurch gekennzeichnet, daß** dem Ringspalt (5) eine Luftvorlage (10) vorgeschaltet ist, der mindestens zwei bezogen auf den Ringspalt (5) auf Abstand angeordnete Eintrittsöffnungen (13, 14) zur Beaufschlagung mit dem Teilstrom der Verbrennungsluft (R) zugeordnet sind, und daß den Eintrittsöffnungen (13, 14) Trimmklappen (15, 16) für die Einstellung der Einströmrichtung des jeweiligen Luftstroms (R1; R2;) in die Luftvorlage (10) vorgeschaltet sind.

6. Drehrohrofen nach Anspruch 5, **dadurch gekennzeichnet, daß** die Luftvorlage (10) entweder als Ringsegment ausgebildet ist oder als Ringraum, in dem zur Abdeckung eines Segments des Ringspaltes (5) ein Abdeckblech (17) angeordnet ist.

## Claims

1. Method of burning combustible material in a rotary drum furnace with a stationary end wall and a rotary drum rotatable with formation of an annular gap relative to the end wall, in which the combustible material and at least one main flow of swirled combustion air are fed via the end wall and in addition a part flow of combustion air is fed to the rotary drum furnace, **characterised in that** the part flow of combustion air is fed by way of at least one segment of the annular gap as annular gap air with a twist, wherein the direction of twist of the part flow can be varied so that this twist is oriented in the same sense as or oppositely to the twist of the main air.

2. Method according to claim 1, **characterised in that** the annular gap air is fed by way of an air collector which is of at least partially annular shape and connected upstream of the annular gap segment and to which there are fed, at at least two points, annular gap air part flows which are spaced apart in circumferential direction referred to the annular gap segment and at which the inflow direction of the annular gap part air flows can be varied in the air collector.

3. Method according to claim 1 or 2, **characterised in that** the two part flows fed to the air collector can be set with respect to their volume flow.

4. Method according to at least one of claims 1 to 3, **characterised in that** an annular segment which is at the top referred to the drum base is charged by annular gap air.

5. Rotary drum furnace with a stationary end wall (2) and a rotary drum (3) arranged with formation of an annular gap (5) relative to the stationary end wall (2), in which at least one main flow of combustion air can be fed as main air (H) via at least one main air channel (8) with swirl elements (9), which are arranged therein, in the end wall (2) as well as combustible material and an additional part flow of combustion air to the drum furnace, **characterised in that** an air collector (10) is connected upstream of the annular gap (5) and associated with at least two inlet openings (13, 14), which are arranged at a spacing referred to the annular gap (5), for charging with the part flow of the combustion air (R) and that trimming flaps (15, 16) for setting the inflow direction of the respective air flow (R1; R2) in the air collector (10) are connected upstream of the inlet openings (13, 14).

6. Rotary drum furnace according to claim 5, **characterised in that** the air collector (10) is constructed either as an annular segment or as an annular space in which a cover plate (17) is arranged for covering a segment of the annular gap (5).

## Revendications

1. Procédé de combustion de charges combustibles dans un four rotatif comprenant une paroi frontale stationnaire et un tube rotatif qui tourne en formant une fente annulaire par rapport à la paroi frontale, procédé dans lequel la charge combustible et au moins un courant principal d'air comburant mis en rotation sont envoyés au travers de la paroi frontale et un courant partiel d'air comburant est envoyé en supplément dans le four rotatif, **caractérisé en ce que** le courant partiel d'air comburant est envoyé par au moins un segment de la fente annulaire en tant qu'air de fente annulaire en giration, le sens de giration du courant partiel pouvant être modifié de sorte que cette giration soit orientée dans le même sens ou en sens contraire de celle de l'air principal.

2. Procédé suivant la revendication 1, **caractérisé en ce que** l'air de fente annulaire est envoyé par l'intermédiaire d'un collecteur d'air au moins en forme d'anneau partiel, monté en amont du segment de fente annulaire et auquel sont envoyés au moins des flux partiels d'air de fente annulaire au moins en deux points, qui sont distants dans la direction périphérique par rapport au segment de fente annulaire et sur lesquels peut être modifiée la direction d'afflux des flux d'air partiels de fente annulaire dans le collecteur d'air.

3. Procédé suivant l'une des revendications 1 et 2, **caractérisé en ce que** les deux flux partiels envoyés au collecteur d'air sont réglés quant à leur débit volumique.

4. Procédé suivant l'une au moins des revendications 1 à 3, **caractérisé en ce qu'**un segment de tube supérieur par rapport au fond de tube est alimenté en air de fente annulaire.

5. Four rotatif comprenant une paroi frontale stationnaire (2) et un tube rotatif (3) disposé par rapport à la paroi (2) en formant une fente annulaire (5), four dans lequel au moins un courant principal d'air comburant en tant qu'air principal (H) peut être envoyé dans le tube rotatif au travers d'au moins un conduit d'air principal (8), avec des éléments de mise en rotation (9) disposés intérieurement, de la paroi frontale (2), ainsi qu'une charge combustible et un courant partiel supplémentaire d'air comburant, **caractérisé en ce qu'**un collecteur d'air (10) est monté en amont de la fente annulaire (5), collecteur auquel sont associées au moins deux ouvertures d'admission (13, 14), disposées à distance par rapport à la fente annulaire (5), pour l'alimentation en courant partiel d'air comburant (R), et **en ce que** des volets d'équilibrage (15, 16) sont montés en amont des ouvertures d'admission (13, 14) pour le réglage de la direction d'afflux du courant d'air respectif (R1 ; R2) dans le collecteur d'air (10).

6. Four rotatif suivant la revendication 5, **caractérisé en ce que** le collecteur d'air (10) est réalisé sous forme de segment annulaire ou d'espace annulaire, dans lequel est disposée une tôle de recouvrement (17) pour recouvrir un segment de la fente annulaire (5).
